# EUROPÄISCHE PATENTSCHRIFT

(11) **EP 1 780 363 B1**
(45) Veröffentlichungstag und Bekanntmachung des Hinweises auf die Patenterteilung: **19.05.2010**
(21) Anmeldenummer: 06005077.0
(22) Anmeldetag: 13.03.2006
(51) Int. Cl.: E05F 15/16

(54) **Tor**
Door
Porte

(30) Priorität: 31.10.2005 DE 102005051997
(43) Veröffentlichungstag der Anmeldung: 02.05.2007
(73) Patentinhaber: Hörmann KG Brockhagen, 33803 Steinhagen (DE)
(72) Erfinder: Hörmann, Thomas J., D-33615 Bielefeld (DE); Brinkmann, Michael, 33790 Halle (DE)
(74) Vertreter: Leinweber & Zimmermann

(56) Entgegenhaltungen:
- EP-A- 1 467 052
- DE-A1- 2 619 737
- DE-U1- 20 212 086

## Beschreibung

Die Erfindung betrifft ein Tor nach dem Oberbegriff des Patentanspruchs 1.

Derartige Tore werden beispielsweise als Garagentore eingesetzt. Dabei kann das Torblatt bei sog. Kipptoren als starres Bauelement ausgeführt sein. Bei sogenannten Sektionaltoren weist das Torblatt eine Mehrzahl von bzgl. senkrecht zu der vorgegebenen Bahn verlaufenden Schwenkachsen verschwenkbar miteinander verbundenen Torblattelementen. auf. Bei den zuletzt beschriebenen Sektionaltoren weisen die Führungsschienen zusätzlich zu dem über Kopf verlaufenden geradlinigen Abschnitt einen im Bereich der zu verschließenden Wandöffnung angeordneten etwa in Schwererichtung verlaufenden geradlinigen Abschnitt und einen die beiden geradlinigen Abschnitte miteinander verbindenden bogenförmigen Abschnitt auf.

Sowohl bei Kipptoren als auch bei Sektionaltoren wird die Torblattbewegung mit Hilfe von im Bereich der seitlichen Ränder des Torblatts angebrachten und in den Führungsschienen aufgenommenen Führungselementen, wie etwa Führungsrollen, geführt. Zum Erhalt einer störungsfreien Torblattbewegung muß sichergestellt werden, daß die in der Schließstellung das Torblatt dazwischen aufnehmenden Führungsschienen parallel zueinander verlaufen und das über die Führungselemente auf die Führungsschienen einwirkende Torblattgewicht keine Verformung der Führungsschienen verursacht. Das kann erreicht werden, wenn die Führungsschienenanordnung zusätzlich zu den Führungsschienen auch noch eine Verbindungsschiene aufweist, deren Länge dem durch die Torblattbreite vorgegebenen Abstand zwischen den Führungsschienen entspricht. Diese Verbindungsschiene kann bei der Montage des Tors im der Wandöffnung zugewandten vorderen Bereich der Führungsschiene als Montagehilfe benutzt werden. Im montierten Zustand wird durch die die geradlinig verlaufenden Abschnitte der Führungsschienen miteinander verbindenden Verbindungsschienen einerseits der gewünschte Abstand sichergestellt und andererseits einer Verformung der Führungsschienen dadurch entgegengewirkt, daß mit Hilfe der Verbindungsschiene eine Krafteinleitung in die Wände erfolgt, an denen die Führungsschienenanordnung befestigt ist.

Der zur automatischen Betätigung des Torblatts dienende Antriebsmotor ist üblicherweise mittig zwischen den Führungsschienen an der Decke des mit dem Torblatt zu verschließenden Raums befestigt. Bei herkömmlichen Toren ist der Antriebsmotor über ein endlos umlaufendes Zugmittel und ein einerseits gelenkig mit dem endlos umlaufenden Zugmittel und andererseits gelenkig mit dem bei der Öffnungsbewegung vorlaufenden Rand des Torblatts verbundenen Hebel an das Torblatt gekoppelt. Dabei ist das Zugmittel üblicherweise in einer parallel zu den Führungsschienen verlaufenden Antriebsschiene aufgenommen.

Bei der Montage herkömmlicher Tore der vorstehend beschriebenen Art hat es sich als problematisch erwiesen, daß einerseits eine genaue Parallelität der Führungsschienen und andererseits eine entsprechend genaue Positionierung der den Antriebsmotor und die Antriebsschiene aufweisenden Antriebsanordnung zur Sicherstellung eines störungsfreien Betriebs notwendig ist. Es wurde bereits vorgeschlagen, diese Montageprobleme dadurch zu lösen, daß der Antriebsmotor direkt an das Torblatt gekoppelt und längs einem in die Führungsschiene eingelegten Zahnriemen verfahren wird. Eine entsprechende Antriebsanordnung ist beispielsweise in der EP 1 176 280 A1 beschrieben. Bei der Montage dieser Antriebsanordnung hat es sich allerdings als problematisch erwiesen, daß für die Aufnahme des Zahnriemens und eines zur Kopplung des Zahnriemens an den Antriebsmotor verwendeten Antriebsritzels nur wenig Bauraum zur Verfügung steht. Daher kann diese Montage in der Regel nur von gut ausgebildetem Fachpersonal mit entsprechendem Spezialwerkzeug durchgeführt werden. Ferner hat sich die bei dieser Antriebskonstruktion erfolgende unsymmetrische Krafteinleitung in das Torblatt im Hinblick auf die Sicherstellung eines störungsfreien Langzeitbetriebs als problematisch erwiesen.

Ferner sind Tore gemäß dem Oberbegriff des Patentanspruchs 1 in der EP-A-1 467 052und der DE 20 212 086 U1 beschrieben.

Angesichts der vorstehend beschriebenen Probleme im Stand der Technik liegt der Erfindung die Aufgabe zugrunde, ein einfach montierbares Tor der eingangs beschriebenen Art bereitzustellen, mit dem ein störungsfreier Langzeitbetrieb sichergestellt werden kann.

Erfindungsgemäß wird diese Aufgabe durch die im kennzeichnenden Teil des Patentanspruchs 1 angegebene Weiterbildung der bekannten Tore gelöst.

Vorteilhafte Ausführungsformen der Erfindung sind in den abhängigen Patentansprüchen angegeben.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- **Fig. 1**: eine perspektivische Darstellung eines erfindungsgemäßen Tors in der Öffnungsstellung,
- **Fig. 2**: eine Detaildarstellung des Befestigungsbügels des in Fig. 1 dargestellten Tors und
- **Fig. 3**: eine die Montage eines Befestigungselements einer erfindungsgemäßen Befestigungsanordnung veranschaulichende Darstellung.

Das in Fig. 1 dargestellte Tor umfaßt einen Antriebsmotor 10, der über ein in einer Führungsschiene 12 aufgenommenes Zugmittel und einen unterhalb der Führungsschiene 12 angeordneten Hebel 14 an einen bei einer Öffnungsbewegung vorlaufenden Rand eines Torblatts 20 gekoppelt ist. Die durch den Antriebsmotor 10 vermittelte Bewegung des Torblatts 20 wird mit Hilfe von an seitlichen Rändern des Torblatts 20 angebrachten Führungselementen geführt, die in Führungsschienen 30 aufgenommen sind, von denen in Fig. 1 nur eine erkennbar ist. Diese Führungsschienen 30 umfassen einen über Kopf etwa geradlinig verlaufenden Abschnitt, einen in der Zeichnung nicht erkennbaren und etwa in Schwererichtung verlaufenden Abschnitt sowie einen bogenförmigen Verbindungsabschnitt zwischen den geradlinig verlaufenden Abschnitten, der in der Zeichnung ebenfalls nicht erkennbar ist. Die der mit dem Torblatt 20 zu verschließenden Öffnung abgewandten hinteren Enden der Führungsschienen 30 sind mittels einer Verbindungsschiene 40 miteinander verbunden.

Der Antriebsmotor 10 ist über eine die Antriebsschiene 12, einen die Antriebsschiene 12 übergreifenden Befestigungsbügel 50 und ein in der Verbindungsschiene 40 aufgenommenes Verbindungselement 60 an der Verbindungsschiene 40 befestigt. Dabei wird zwischen der Antriebsschiene 12, der Verbindungsschiene 40 und dem Befestigungsbügel 50 ein den Durchgang des das Torblatt 20 an das Zugmittel anlenkenden Hebels 14 erlaubender Durchgang gebildet. Wie besonders deutlich in Fig. 2 zu erkennen ist, umfaßt der Befestigungsbügel 50 einen die Antriebsschiene 12 übergreifenden Verbindungsschenkel 56 und zwei sich ausgehend von dem Verbindungsschenkel 56 auf einander entgegengesetzten Seiten der Antriebsschiene 12 in Richtung auf die Verbindungsschiene 40 nach unten ersteckende Befestigungsschenkel 52 und 54. Jeder der Befestigungsschenkel 52 und 54 ist von einer Mehrzahl von Langlöchern 53 bzw. 55 durchsetzt, die sich etwa in Längsrichtung der Befestigungsschenkel 52 und 54 erstrecken. Die Befestigungsschenkel 52 und 54 sind mit Hilfe von die Langlöcher 53 und 55 sowie in dem Befestigungselement 60 gebildete und sich etwa in Längsrichtung der Verbindungsschiene 40 erstreckende Langlöcher durchsetzenden Schrauben 17 an dem Befestigungselement 60 und damit auch an der Verbindungsschiene 40 befestigt. Dabei sind die Schraubenköpfe der Schrauben 70 in einem zwischen einer Begrenzungsfläche 42 der Verbindungsschiene 40 und einem im Abstand davon angeordneten und von den Langlöchern 62 durchsetzten Befestigungsbereich 64 gebildeten Raum angeordnet.

Wie besonders deutlich in Fig. 3 zu erkennen ist, kann das Befestigungselement 60 bei der in der Zeichnung dargestellten Ausführungsform der Erfindung ohne Einsatz zusätzlicher Befestigungsmittel formschlüssig in die als C-Profil ausgeführte Verbindungsschiene 40 eingesetzt werden.

## Patentansprüche

1. Tor mit einem längs einer vorgegebenen Bahn zwischen einer eine Wandöffnung verschließenden Schließstellung und einer über Kopf angeordneten Öffnungsstellung bewegbaren Torblatt (20), einer zum Führen der Torblattbewegung dienenden und zwei jeweils einen sich über Kopf ausgehend von der Wandöffnung in Richtung auf den Innenraum des mit dem Torblatt zu verschließenden Raums erstreckenden, geradlinig verlaufenden Abschnitt aufweisende Führungsschienen (30) und eine die der Wandöffnung abgewandten Endbereiche der das Torblatt (20) in der Schließstellung dazwischen aufnehmenden geradlinig verlaufenden Abschnitte miteinander verbindende Verbindungsschiene (40) umfassenden Führungsschienenanordnung, einem zum Bewegen des Torblatts (20) zwischen der Öffnungsstellung und der Schließstellung betreibbaren Antriebsmotor (10) und einer Befestigungsanordnung, wobei der Antriebsmotor (10) mit Hilfe der Befestigungsanordnung an der Verbindungsschiene (40) befestigt ist, die Befestigungsanordnung eine sich oberhalb der Verbindungsschiene (40) angeordnete und sich etwa parallel zu den geradlinig verlaufenden Abschnitten der Führungsschienen (30) erstrekkende Antriebsschiene (12) aufweist, sowie einen die Antriebsschiene (12) übergreifenden und an der Verbindungsschiene (40) befestigten Befestigungsbügel (50) mit einem oberhalb der Antriebsschiene (12) angeordneten Verbindungsschenkel (56) und zwei sich ausgehend davon in Richtung auf die Verbindungsschiene (40) erstreckenden Befestigungsschenkeln (52, 54), **dadurch gekennzeichnet, dass** die dem Verbindungsschenkel (56) abgewandten Endbereiche der Befestigungsschenkel (52, 54) über ein gemeinsames Befestigungselement (60) an der Verbindungsschiene (40) befestigt sind.

2. Tor nach Anspruch 1, **dadurch gekennzeichnet, daß** der Antriebsmotor (10) an einem der Wandöffnung abgewandten Endbereich der Antriebsschiene (12) befestigt ist.

3. Tor nach Anspruch 1 oder 2, **gekennzeichnet durch** ein in der Antriebsschiene (12) endlos umlaufend angeordnetes, einerseits an das Torblatt (20) gekoppeltes und andererseits von dem Antriebsmotor (10) umlaufend antreibbares Zugmittel.

4. Tor nach Anspruch 1, **dadurch gekennzeichnet, daß** das Befestigungselement (60) formschlüssig an der Verbindungsschiene (40) befestigt, insbes. in der als C-Profil ausgeführten Verbindungsschiene (40) aufgenommen ist.

5. Tor nach Anspruch 1 oder 4, **dadurch gekennzeichnet, daß** das Befestigungselement (60) einen in einem Abstand von einer Begrenzungsfläche (42) der Verbindungsschiene (40) angeordneten und von mindestens einem sich in Längsrichtung der Verbindungsschiene (40) erstreckenden Langloch (62) durchsetzten Befestigungsbereich (64) aufweist.

6. Tor nach einem der vorhergehenden Ansprüche, **dadurch gekennzeichnet, daß** mindestens ein Befestigungsschenkel (52, 54) des Befestigungsbügels (50) von mindestens einem sich in Längsrichtung des Befestigungsschenkels (52, 54) erstreckenden Langloch (62) durchsetzt ist.

7. Tor nach einem der vorhergehenden Ansprüche, **dadurch gekennzeichnet, daß** das Torblatt (20) eine Mehrzahl von bzgl. senkrecht zu der vorgegebenen Bahn verlaufenden Schwenkachsen verschwenkbar miteinander verbundenen Torblattelementen aufweist und jede der Führungsschienen (30) einen sich etwa in Schwererichtung erstreckenden weiteren geradlinig verlaufenden Abschnitt sowie einen die geradlinig verlaufenden Abschnitte miteinander verbindenden bogenförmigen Abschnitt aufweist.

## Claims

1. A door comprising a door leaf (20) moveable along a pre-specified track between a closed position closing a wall opening and an open position disposed overhead, a guide rail arrangement serving to guide the movement of the door leaf and comprising two guide rails (30) respectively having a section extending in a straight line overhead from the wall opening towards the interior of the space to be closed by the door leaf, and a connection rail (40) connecting together the end regions facing away from the wall opening of the sections extending in a straight line accommodating between them the door leaf (20) in the closed position, a drive motor (10) operable to move the door leaf (20) between the open position and the closed position, and an attachment system, the drive motor (10) being attached to the connection rail (40) with the aid of the attachment system, the attachment arrangement having a drive rail (12) disposed above the connection rail (40) and extending approximately parallel to the sections of the guide rails (30) extending in a straight line, and an attachment bracket (50) engaging over the drive rail (12) and attached to the connection rail (40) having a connection arm (56) disposed over the drive rail (12) and two attachment arms (52, 54) extending from here towards the connection rail (40), **characterised in that** the end regions of the attachment arms (52, 54) facing away from the connection arm (56) are connected to the connection rail (40) by means of a common attachment element (60).

2. The door according to Claim 1, **characterised in that** the drive motor (10) is attached to an end region of the drive rail (12) facing away from the wall opening.

3. The door according to Claim 1 or 2, **characterised by** a traction means disposed such as to circulate infinitely in the drive rail (12), on the one hand coupled to the door leaf (20) and on the other hand driveable by the drive motor (10) such as to circulate.

4. The door according to Claim 1, **characterised in that** the attachment element (60) is attached with a form fit to the connection rail (40), accommodated in particular in the connection rail (40) designed as a C-profile.

5. The door according to Claim 1 or 4, **characterised in that** the attachment element (60) has an attachment region (64) disposed a distance away from a periphery (42) of the connection rail (40) and passed through by at least one long slot (62) extending in the longitudinal direction of the connection rail (40).

6. The door according to any of the preceding claims, **characterised in that** at least one attachment arm (52, 54) of the attachment bracket (50) is passed through by at least one long slot (62) extending in the longitudinal direction of the attachment arm (52, 54).

7. The door according to any of the preceding claims, **characterised in that** the door leaf (20) has a plurality of door leaf elements connected to one another pivotably in relation to pivot axes extending perpendicularly to the pre-specified track, and that each of the guide rails (30) has a further section extending in a straight line extending approximately in the direction of gravity, and an arcuate section connecting together the sections extending in a straight line.

## Revendications

1. Portail comportant :
un vantail (20) déplaçable le long d'une voie prédéfinie entre une position fermée permettant d'obturer une ouverture murale et une position ouverte située en hauteur,
un agencement de rails de guidage destiné à guider le déplacement du vantail, composé de deux rails de guidage (30) présentant chacun un tronçon s'étendant de manière rectiligne et se prolongeant en hauteur à partir de l'ouverture murale en direction de l'intérieur de l'espace que viendra fermer le vantail, et d'un rail de liaison (40) reliant les parties terminales, éloignées de l'ouverture murale, des tronçons rectilignes entre lesquels vient loger le vantail (20) dans la position fermée,
un moteur d'entraînement (10) dont l'actionnement permet de déplacer le vantail (20) entre la position ouverte et la position fermée, et
un dispositif de fixation moyennant lequel le moteur d'entraînement (10) est fixé sur le rail de liaison (40), le dispositif de fixation présentant un rail d'entraînement (12) agencé au-dessus du rail de liaison (40) et s'étendant de manière pratiquement parallèle aux tronçons
rectilignes des rails de guidage (30), ainsi qu'un étrier de fixation (50) fixé au rail de liaison (40) et venant en prise par le haut du rail d'entraînement (12), comportant une branche de liaison (56) agencée au-dessus du rail d'entraînement (12) et deux branches de fixation (52, 54) se prolongeant à partir de la branche de liaison en direction du rail de liaison (40), **caractérisé en ce que** les parties terminales de la branche de fixation (52, 54) qui sont éloignées de la branche de liaison (56) sont fixées au rail de liaison (40) par le biais d'un élément de fixation (60) commun.

2. Portail selon la revendication 1, **caractérisé en ce que** le moteur d'entraînement (10) est fixé à une partie terminale du rail d'entraînement (12) qui est éloignée de l'ouverture murale.

3. Portail selon la revendication 1 ou 2, **caractérisé par** un moyen de traction agencé dans le rail d'entraînement (12) de manière à tourner en continu, en étant d'une part couplé au vantail (20) et d'autre part entraîné en rotation par le moteur d'entraînement (10).

4. Portail selon la revendication 1, **caractérisé en ce que** l'élément de fixation (60) est fixé au rail de liaison (40) par complémentarité de forme, en étant notamment reçu dans un rail de liaison (40) conçu sous la forme d'un profilé en C.

5. Portail selon la revendication 1 ou 4, **caractérisé en ce que** l'élément de fixation (60) présente une zone de fixation (64) qui est située dans un espace d'une surface de délimitation (42) du rail de liaison (40) et est perforée d'au moins un trou oblong (62) orienté dans la direction longitudinale du rail de liaison (40).

6. Portail selon l'une des revendications précédentes, **caractérisé en ce qu'**au moins une branche de fixation (52, 54) de l'étrier de fixation (50) est perforée d'au moins un trou oblong (62) orienté dans la direction longitudinale de la branche de fixation (52, 54).

7. Portail selon l'une des revendications précédentes, **caractérisé en ce que** le vantail (20) présente une pluralité d'éléments de vantail reliés entre eux de manière pivotante par rapport à des axes de pivotement se prolongeant perpendiculairement à la voie prédéterminée et chacun des rails de guidage (30) présente un tronçon supplémentaire se prolongeant de manière rectiligne dans le sens approximatif de la pesanteur ainsi qu'un tronçon arqué reliant entre eux les tronçons rectilignes.
